# EUROPÄISCHE PATENTANMELDUNG

(11) **EP 1 714 755 A1**
(43) Veröffentlichungstag der Anmeldung: **25.10.2006**
(21) Anmeldenummer: 06101636.6
(22) Anmeldetag: 14.02.2006
(51) Int. Cl.: B26D 7/26

(54) **Verfahren zur Vorbereitung der Inbetriebnahme einer Längsschneidemaschine**

(30) Priorität: 22.04.2005 DE 102005018799
(71) Anmelder: Voith Patent GmbH, 89522 Heidenheim (DE)
(72) Erfinder: Klupp, Alexander, 41812, Erkelenz (DE); Webers, Uwe, 47239, Duisburg (DE)
(74) Vertreter: Kunze, Klaus

(57) **Zusammenfassung**

Die Erfindung betrifft ein Verfahren zur Vorbereitung der Inbetriebnahme einer Rollenschneidmaschine zum Längsschneiden einer Materialbahn, insbesondere aus Papier oder Karton, wobei eine zum Schneiden zu verwendende Schneidepartie (1), bestehend aus einer Mehrzahl an über die Breite (B) der Materialbahn (2) verteilt angeordneten und auf einem Messerschlitten (8) angebrachten Messerpaaren, aufweisend jeweils rotierende Obermesser und Untermesser, vor der Inbetriebnahme einmalig abzugleichen ist, derart, dass für die einzelnen Messer jeweils definierte Positionen in Bezug auf die Breite (B) der zu schneidenden Materialbahn (2) festgelegt werden.

Erfindungsgemäß ist vorgesehen, dass die Schneidepartie (1) noch beim Hersteller und vor Auslieferung zum Inbetriebnahmeort derart abgeglichen wird, dass sowohl an einer den Messerschlitten (8) tragenden Traverse (7) als auch adäquat am verfahrbaren Messerschlitten (8) die Positionen für die Anbringung der einzelnen Messer bestimmt werden und diese Positionen (P1 bis Pn) entsprechend markiert werden.

## Beschreibung

Die Erfindung betrifft ein Verfahren zur Vorbereitung der Inbetriebnahme einer Rollenschneidmaschine zum Längsschneiden einer Materialbahn, insbesondere aus Papier oder Karton, wobei eine zum Schneiden zu verwendende Schneidepartie, bestehend aus einer Mehrzahl an über die Breite der Materialbahn verteilt angeordneten und auf einem Messerschlitten angebrachten Messerpaaren, aufweisend jeweils rotierende Obermesser und Untermesser, vor der Inbetriebnahme einmalig abzugleichen ist, derart, dass für die einzelnen Messer definierte Positionen in Bezug auf die Breite der zu schneidenden Materialbahn festgelegt werden.

Ein solches Verfahren wird gegenwärtig erst am Einsatzort durchgeführt. Das erfolgt dermaßen, dass nach Aufbau der Rollenschneidmaschine in einer ersten Messposition der Abstand zwischen der linken Stirnseite der Tragwalze, welche den Tambour bzw. den sogenannten Rollenwurf stützt, und der Innenwand eines Maschinenständers, der wiederum über eine Traverse die Tragwalze aufnimmt, mittels eines Bandmaßes gemessen wird. Anschließend legt die Inbetriebnahmeperson an einer zweiten Messposition das Bandmaß mit einer 0-Markierung wieder an der Innenseite des Maschinenständers an und spannt es achsparallel zur Traverse auf der der Messerschlitten gleitet über die gesamte Breite der Rollenschneidmaschine. Nun sucht die Person auf dem Bandmaß das an der ersten Messposition ermittelte Maß und arretiert das Untermesser des ersten Messerpaares. Das zugehörige Obermesser wird danach gegen das Untermesser angestellt. Damit ist der Abgleich des ersten Messerpaares abgeschlossen, welches nun in der Null-Position steht. Die weiteren Messer werden nachfolgend in den gewünschten Einzelbahnbreiten analog eingerichtet.

Nachteilig ist dabei, dass diese Vorgehensweise sehr zeitaufwändig ist und hohe Anforderungen an die Messgenauigkeit stellt.

Die Aufgabe der Erfindung besteht deshalb darin, ein verbessertes Verfahren zum Abgleich einer Schneidepartie einer Rollenschneidmaschine anzugeben, mit welchem der Abgleich beschleunigt und die Abgleichsgenauigkeit erhöht werden kann.

Die Aufgabe der Erfindung wird mit den im Anspruch 1 angegebenen Merkmalen gelöst.

Erfindungsgemäß wird die Schneidepartei noch beim Hersteller, also während der Herstellung und vor Auslieferung zum Einsatzort derart abgeglichen, dass sowohl an der Traverse als auch adäquat am verfahrbaren Messerschlitten die Positionen für die Anbringung der einzelnen Messer bestimmt werden und diese Positionen durch entsprechende Markierungen und Arretierungen festgelegt werden.

Die Erfindung lässt sich zweckmäßig ausgestalten, indem bereits bei der Herstellung der entsprechenden Bauelemente, die Markierungen in Form von in die Traverse und den Messerschlitten eingebrachten Bohrungen erfolgen, in die zur Arretierung Passstifte oder dergleichen eingeschoben werden und die am Einsatzort sichern, dass die vorgesehenen Messerpositionen passgenau vorliegen.

Der Vorteil der Erfindung besteht darin, dass die Sollpositionen in den Fertigungswerkstätten des Herstellers in der Regel bei niedrigeren Kosten und losgelöst von Inbetriebnahmeproblemen, quasi "in aller Ruhe" ermittelt werden können. Das Maßverfahren selbst erfolgt dann so, wie im Stand der Technik beschrieben. Am Einsatzort, wo die Inbetriebnahme erfolgen soll, muss die Inbetriebnahmeperson diese in Traverse und Maschinenschlitten eingearbeiteten Bohrungen nur noch zur Deckung bringen, wobei er dazu Passstifte oder Bolzen verwendet.

Durch das Verfahren wird eine Beschleunigung des Abgleiches sowie ein genauerer Abgleich, d.h. genaueres Abstecken der Messer erreicht.

Die Erfindung soll nachstehend anhand eines Ausführungsbeispieles näher erläutert werden:

Es zeigt:
**Figur 1:** das Prinzip der Ermittlung der Sollposition der Messer einer Schneidepartie einer Rollenschneidmaschine zum Längsschneiden einer laufenden Materialbahn
Die **Figur 1** zeigt dabei in schematischer Darstellung eine Draufsicht auf eine Schneidepartie 1 einer aufgebauten Rollenschneidmaschine. Diese soll über die Breite der in Längsrichtung zu schneidenden Materialbahn 2 eine Vielzahl an nicht dargestellten Messerpaaren enthalten.

Diese Messerpaare bestehen jeweils aus einem angetriebenen, rotierenden Obermesser und einem ebenso angetriebenen, rotierenden Untermesser, welche als sogenannte Topf- oder Scheibenmesser ausgebildet sind und mit denen ein mit gestrichelten Linien S angedeuteter Scherschnitt im laufenden Betrieb der Rollenschneidmaschine durchgeführt werden soll.

Damit beim Betreiben der Rollenschneidmaschine, also am Einsatzort in der richtigen und genauen Position diese Messer schneiden können, ist vor der Inbetriebnahme ein entsprechender Abgleich vorzunehmen. Mit anderen Worten: die Messer sollen in der richtigen Position abgesteckt werden.

Das erfolgt erfindungsgemäß noch in den Fertigungswerkstätten des Herstellers der Rollenschneidmaschine.

Nach Aufbau der Rollenschneidmaschine wird also noch beim Hersteller und wie in der Figur dargestellt, in einer ersten Messposition 3 ein Abstand x zwischen der linken Stirnseite 4a der die Materialbahnrolle (Tambour) tragenden Tragwalzen 4.1 und 4.2 und der Innenwand 5a des die Tragwalzen 4.1, 4.2 und weitere Funktionsteile der Rollenschneidmaschine aufnehmenden Maschinenständers 5 mittels eines Bandmaßes gemessen. Der Abstand x beträgt ca. 500mm. Anschließend legt die den Abgleich durchführende Person an einer zweiten Messposition 6 das Bandmaß mit einer 0- Markierung wieder an der Innenseite 5a des Maschinenständers 5 an und spannt es achsparallel zur einer Traverse 7 über die gesamte Maschinenbreite B. Auf der besagten Traverse 7 gleitet ein verfahrbarer Messerschlitten 8, auf dem später die Messer angebracht werden. Nun sucht die mit dem Abgleich beauftragte Person auf einem Bandmaß das an der ersten Messposition 3 ermittelte Maß x plus einen Abstand a. Dieser Abstand beträgt ca. 75 mm und entspricht dem nicht von der Materialbahn bedeckten Randbereich der Tragwalzen 4.1 und 4.2. In diesem Gesamtabstand x+a bringt daraufhin die Person eine Bohrung 9 in die Traverse 7 und den Messerschlitten 8 ein, die genau der notwendigen Position P1 des bei der späteren Inbetriebnahme einzusetzenden Untermessers des ersten Messerpaares entspricht. Das zugehörige Obermesser wird dort später gegen das Untermesser angestellt. Damit ist der Abgleich des ersten Messerpaares abgeschlossen, welches nun in der Null-Position steht. Die Sollpositionen Pn für weitere Messer werden nachfolgend entsprechend den gewünschten Einzelbahnbreiten analog ermittelt und dafür ebenfalls, wie eben dargelegt, Bohrungen 9 eingebracht.
Bei der Inbetriebnahme braucht die damit betraute Person diese festgelegten Bohrungen nur noch zur Deckung zu bringen, was dadurch geschieht, dass sie jeweils Passstifte oder Bolzen durch die Bohrungen steckt.
Dadurch ist man in der Lage, an genau der richtigen Position P1 bis Pn die zum Längsschneiden zu verwendenden Messer einzubauen. Die Inbetriebnahmezeit verkürzt sich dadurch erheblich.

### Bezugszeichenliste

- 1: Schneidepartie
- 2: Materialbahn
- 3: erste Messposition
- 4a: Stirnseite
- 4.1: Tragwalze
- 4.2: Tragwalze
- 5: Maschinenständer
- 5a: Innenseite
- 6: zweite Messposition
- 7: Traverse
- 8: Messerschlitten
- 9: Bohrung
- a: Abstand
- x: Abstand
- B: Maschinenbreite
- P₁-Pₙ: Position
- S: Scherschnitt

## Patentansprüche

1. Verfahren zur Vorbereitung der Inbetriebnahme einer Rollenschneidmaschine zum Längsschneiden einer Materialbahn, insbesondere aus Papier oder Karton, wobei eine zum Schneiden zu verwendende Schneidepartie (1), bestehend aus einer Mehrzahl an über die Breite (B) der Materialbahn (2) verteilt angeordneten und auf einem Messerschlitten (8) angebrachten Messerpaaren, aufweisend jeweils rotierende Obermesser und Untermesser, vor der Inbetriebnahme einmalig abzugleichen ist, derart, dass für die einzelnen Messer jeweils definierte Positionen in Bezug auf die Breite (B) der zu schneidenden Materialbahn (2) festgelegt werden,
**dadurch gekennzeichnet, dass**
die Schneidepartie (1) noch beim Hersteller und vor Auslieferung zum Inbetriebnahmeort derart abgeglichen wird, dass sowohl an einer den Messerschlitten (8) tragenden Traverse (7) als auch adäquat am verfahrbaren Messerschlitten (8) die Positionen für die Anbringung der einzelnen Messer bestimmt werden und diese Positionen (P1 bis Pn) entsprechend markiert werden.

2. Verfahren nach Anspruch 1,
**dadurch gekennzeichnet, dass**
die markierten Positionen (P₁ bis Pₙ) mit Hilfe von Bohrungen (9) und in diese eingeschobene Passstifte oder dergleichen arretiert werden, so dass am Inbetriebnahmeort die Positionen (P₁ bis Pₙ) für den Einbau der Messer passgenau vorliegen.
